# EUROPÄISCHE PATENTSCHRIFT

(11) **EP 0 563 567 B1**
(45) Veröffentlichungstag und Bekanntmachung des Hinweises auf die Patenterteilung: **24.05.1995**
(21) Anmeldenummer: 93102801.3
(22) Anmeldetag: 23.02.1993
(51) Int. Cl.: B65D 45/30

(54) **Sicherheitsring**
Safety ring
Anneau de sécurité

(30) Priorität: 03.04.1992 DE 9204571 U
(43) Veröffentlichungstag der Anmeldung: 06.10.1993
(73) Patentinhaber: SCHEMM GmbH, D-57428 Attendorn (DE)
(72) Erfinder: Lahme, Winfried, W-5882 Meinerzhagen (DE); Wurm, Karl-Josef, W-5952 Attendorn (DE)
(74) Vertreter: Hassler, Werner, Dr.

(56) Entgegenhaltungen:
- CH-A- 359 093
- DE-C- 828 492
- DE-U- 8 403 437
- US-A- 1 999 530
- US-A- 3 151 373

## Beschreibung

Die Erfindung betrifft einen kreisförmgen Sicherheitsring aus einen durch Rücken und Flansche gebildetem Ring mit U-förmigem Querschnitt und aus einem an den Enden des Ringes befestigten Spannverschluß, wobei in Umfangsrichtung in gleichen Abständen verteilte Quereinschnitte des Rings von den Rändern der Flansche ausgehen und die Flansche einen vom Rücken aus zunehmenden Abstand voneinander aufweisen.

Zum Verschließen von Faßdeckeln müssen die Randstege des Faßmantels und des Deckels durch die Flansche des Sicherheitsrings oder Spannbandes dichtschließend zusammengehalten werden, auch wenn eine Verformung des Spannbandes bei einem Fall oder einer anderen Belastung eintritt. Denn der Faßinhalt, der eine aggressive Substanz oder Flüssigkeit sein kann, darf nicht austreten. Da das Spannbamd aus Blech besteht, ist seine Elastizität gerimg, so daß leicht eine bleibende Verformung auftritt und die Dichtigkeit nicht mehr gewährleistet ist. Die Rückstellung eines Blechbandes ist im allgemeinen unzureichend. Dies gilt besonders, weil die Flansche am Rücken einstückig abgebogen sind und man insgesamt einen U-förmigen Ring hat.

Das Dokument US-A 1999530 beschreibt einen Spannring der gattungsgemäßen Art der für einen Behälter aus Glas oder einem ähnlichen Material vorgesehen ist. Ein solcher Behälter wird beim Fallen mit hoher Wahrscheinlichkeit zerbrechen, so daß die Dichtigkeitsfunktion des Spannrings nach dem Fallen unerheblich ist. Infolgedessen ist dieser Spannring im Hinblick auf die statische Dichtigkeit ausgelegt, und die Flansche sind möglichst steif, damit Deckel und Behälter gut zusammengepreßt bleiben.

Aufgabe der Erfindung ist die Bereitstellung eines Sicherheitsrings, der bei Verformung eine elastische Rückstellfähigkeit hat, so daß in jedem Fall eine Dichtigkeit des Verschlusses bzw. des Fasses gewährleistet ist.

Diese Aufgabe wird nach der Erfindung dadurch gelöst, daß die Stanzkanten der Quereinschnitte nach innen gerichtet sind, daß bei einem Sicherheitsringdurchmesser von 250 bis 400 mm die Blechstärke 1,5 mm, die Anzahl der Quereinschnitte 10 bis 12 und deren gegenseitiger Abstand 90 bis 100 mm beträgt und daß bei einem Sicherheitsringdurchmesser von 400 bis mehr als 500 mm die Blechstärke 2 mm, die Anzahl der Quereinschnitte 11 bis 15 und deren gegenseitiger Abstand 110 bis 120 mm beträgt.

Die Erfindung unterscheidet sich insofern vom Stand der Technik, als zum Zwecke der Rückstellfähigkeit bei erhöhtem Krümmungsunterschied infolge Verformung unter Beibehaltung der Dichtigkeit des Verschlusses die Anzähl der Quereinschnitte je nach ausgangsringdurchmesser und Materialstärke so variiert wird, daß ihr gegenseitiger Abstand in etwa konstant bleibt. Man erreicht so eine Regulierung der Flanschenelastizität bei gegebener Ringelastizität. Auch nach einer Verformung stellt sich der Sicherheitsspannring weitgehend in die Kreisform zurück. Die durch die Quereinschnitte gebildeten Abschnitte können sich gesondert bewegen und verformen. Es ist durch die einzelnen Abschnitte immer eine Zusammenpressung der Randstege des Gebindes gewährleistet. Fallversuche haben eine erhöhte Dichtigkeit der Gebinde nachgewiesen, so daß der Sicherheitsring auch für flüssigen Inhalt des Gebindes verwendbar ist. Der Sicherheitsring besteht aus Spaltband mit einer Sendzimirverzinkung von 275 g/m². Für höhere Festigkeitsanforderung hat sich ein Stahlwerkstoff als günstig erwiesen, der eine Streckgrenze >300 N/mm², eine Zugfestigkeit >500 N/mm² und eine Bruchdehnung von 25 bis 30 % hat. Durch die nach innen gerichteten Stanzkanten erreicht man eine zusätzliche Verkrallung der Abschnitte des Sicherheitsrings.

Die Verformbarkeit der Flansche ist dann besonders vorteilhaft wenn die Quereinschnitte im wesentlichen über die gesamte Breite der Flansche reichen.

Fester und sicher gegen Ausreißen wird das Spannband dadurch, daß Quereinschnitte V-förmig ausgebildet sind und daß im Bereich der Spitze ein kreisabschnittförmiger Bogen vorgesehen ist.

Ausführungsbeispiele der Erfindung werden unter Bezugnahme auf die anliegenden Zeichnungen erläutert, in denen darstellen:
Fig. 1 eine Ansicht eines Sicherheitsrings,
Fig. 2 eine Ansicht einer zweiten Ausführungsform,
Fig. 3 eine Teilseitenansicht zu Fig 2,
Fig. 4 eine Ansicht eines dritten Ausführungsform und
Fig. 5 eine Draufsicht auf den Spannverschluß.

Nach Fig. 1 umfaßt der Sicherheitsring 1 einen Rücken 2 und von demselben abgebogene Flansche 3, deren gegenseitiger Abstand vom Rücke aus zunimmt, so man einen U-förmigen oder V-förmigen Querschnitt erhält. Der Sicherheitsring 1 ist kreisförmig gebogen. An den Enden des Sicherheitsrings 1 sind einerseits ein Spannhebel 4 und andererseits eine Verbindungslasche 5 gelenkig befestigt, die einen Spannverschluß bilden.

Aus den Flanschen 3 sind V-förmige Quereinschnitte 6 ausgeschnitten, die im wesentlichen bis zum Rücken 2 reichen und deren Stanzkanten nach innen, d.h. gegen den gegenüberliegenden Flansch gerichtet sind. Die Spitze beziehungsweise Wurzel der Quereinschnitte 6 ist als Kreisabschnittförmiger Bogen 8 ausgebildet. Dadurch sind die Flansche in Abschnitte 7 aufgetrennt. Es sind 11 Quereinschnitte 6 dargestellt, so daß man 12 Abschnitte 7 erhält. Die Anzahl der Einschnitte soll 5 bis 20, vorzugsweise 10 bis 15 betragen.

Bei einem Sicherheitsringdurchmesser von 250 bis 400 mm hat sich eine Blechstärke von 1,5 mm und eine Anzahl von 10 bis 12 Quereinschnitte in einem gegenseitigen Abstand von 90 bis 100 mm als günstig erwiesen. Bei einem Sicherheitsringdurchmesser von 400 bis mehr als 500 mm hat sich eine Blechstärke von 2 mm und eine Anzahl von 11 bis 15 Quereinschnitten in einem gegenseitigen Abstand von 110 bis 120 mm als günstig erwiesen.

Jeder Abschnitt 7 bildet mit dem zugehörigen Teil des Rückens einen in sich weitgehend stabilen Teil, der einen hohen Verformungswiderstand hat. Die Verformung bei einem Fall oder Stoß erfolgt weitgehend im Bereich der Einschnitte 6. Jeder einzelne Abschnitt 7 verkrallt sich an den Randstegen des Fasses und des Deckels. Die aufliegenden Stanzkanten fuhren zu einer erhöhten Haltewirkung. Da auf den Rücken 1 die Schließkraft wirkt, erfolgt eine Rückstellung in die Kreisform.

Spaltband mit einer Sendzimirzinkauflage von 275 g/m² ergibt eine ausreichende Punktionssicherheit des Sicherheitsrings. Bei erhöhten Ansprüchen sieht man einen Stahlwerkstoff mit einer Streckgrenze >300 N/mm², einer Zugfestigkeit >500 N/mm² und einer Bruchdehnung von 25 bis 30 % vor.

Bei der Ausführungsform nach den Fig. 2 und 3 bleiben am Rand der Flansche 3 Ringstege 10 stehen. Nach innen schließen an diese Ringstege 10 ovalförmige Quereinschnitte 9 an, die über den Rücken und einen Großteil der Flanschbreite reichen. Die Ringstege 10 sind etwa parallel zum Rücken 2 nach außen abgebogen. Die Ringstege 10 liegen am Faßumfang beziehungsweise Deckelumfang an und halten den Sicherheitsring fest. Die Verformung beim Fall bildet sich im Bereich der Quereinschnitte aus.

Bei der Ausführungsform nach den Fig. 4 und 5 ist zusätzlich eine Lagerung 11 der Verbindungslaschen 4 innerhalb von Langlöchern 12 längsbeweglich ausgebildet. Zugfedern 13 spannen die Lagerung 11 gegen die Lagerung 14. Dadurch sichert man eine zusätzliche Schließkraft.

## Patentansprüche

1. Kreisförmger Sicherheitsring aus einen durch Rücken und Flansche gebildetem Ring mit U-förmigem Querschnitt und aus einem an den Enden des Ringes befestigten Spannverschluß, wobei in Umfangsrichtung in gleichen Abständen verteilte Quereinschnitte (6) des Rings von den Rändern der Flansche ausgehen und die Flansche (3) einen vom Rücken (2) aus zunehmenden Abstand voneinander aufweisen, dadurch gekennzeichnet, daß die Stanzkanten der Quereinschnitte nach innen gerichtet sind, daß bei einem Sicherheitsringdurchmesser von 250 bis 400 mm die Blechstärke 1,5 mm, die Anzahl der Quereinschnitte 10 bis 12 und deren gegenseitiger Abstand 90 bis 100 mm beträgt und daß bei einem Sicherheitsringdurchmesser von 400 bis mehr als 500 mm die Blechstärke 2 mm, die Anzahl der Quereinschnitte 11 bis 15 und deren gegenseitiger Abstand 110 bis 120 mm beträgt.

2. Sicherheitsring nach Anspruch 1, dadurch gekennzeichnet, daß die Quereinschnitte (6) im wesentlichen über die gesamte Breite der Flansche reichen.

3. Sicherheitsring nach Anspruch 1 oder 2, dadurch gekennzeichnet, daß Quereinschnitte (6) V-förmig ausgebildet sind und daß im Bereich der Spitze ein kreisabschnittförmiger Bogen vorgesehen ist.

## Claims

1. Circular safety ring comprising a ring of U-shaped cross-section formed by a back and flanges and comprising a clamping closure fixed to the ends of the ring, in which transverse notches (6) of the ring, distributed at equal distances in the circumferential direction, start from the edges of the flanges and the flanges (3) are at a distance from one another which increases from the back (2), characterised in that the punched edges of the transverse notches are directed inwards, in that, in the case of a safety ring diameter of 250 to 400 mm, the sheet metal thickness is 1.5 mm, the number of transverse notches is 10 to 12 and their mutual distance is 90 to 100 mm and in that, in the case of a safety ring diameter of 400 to more than 500 mm, the sheet metal thickness is 2 mm, the number of transverse notches is 11 to 15 and their mutual distance is 110 to 120 mm.

2. Safety ring according to Claim 1, characterised in that the transverse notches (6) extend substantially over the entire width of the flanges.

3. Safety ring according to Claim 1 or 2, characterised in that transverse notches (6) are of V-shaped configuration and in that an arc in the shape of a segment of a circle is provided in the region of the tip.

## Revendications

1. Anneau de sécurité de forme circulaire constitué d'un anneau formé par un dos et une flasque ayant une section en U et d'une fermeture à genouillère fixée à l'extrémité de l'anneau, des entailles transversales (6) distribuées à écarts identiques sur l'anneau dans le sens de la circonférence partant des bords de la flasque et les flasques (3) présentant à partir du dos (2) un écart grandissant les unes par rapport aux autres, caractérisé en ce que les bords découpés des entailles transversales sont orientés vers l'intérieur, en ce que pour un diamètre d'anneau de sécurité de 250 à 400 mm, l'épaisseur de la tôle est de 1,5 mm, le nombre d'entailles transversales est de 10 à 12 et leur distance réciproque est de 90 à 100 mm et en ce que pour un diamètre d'anneau de sécurité de 400 à plus de 500 mm, l'épaisseur de la tôle est de 2 mm et le nombre des entailles transversales est de 11 à 15 et leur distance réciproque est de 110 à 120 mm.

2. Anneau de sécurité selon la revendication 1, caractérisé en ce que les entailles transversales (6) s'étendent essentiellement sur toute la largeur de la flasque.

3. Anneau de sécurité selon la revendication 1 ou 2, caractérisé en ce que les entailles transversales (6) sont conformées en V et en ce que dans la zone du sommet, un arc en forme de segment circulaire est prévu.
